# EUROPÄISCHE PATENTSCHRIFT

(11) **EP 0 769 332 B1**
(45) Veröffentlichungstag und Bekanntmachung des Hinweises auf die Patenterteilung: **20.03.2002**
(21) Anmeldenummer: 96810679.9
(22) Anmeldetag: 11.10.1996
(51) Int. Cl.: B07C 3/08, B65H 29/04

(54) **Einrichtung für den Transport von flachen Produkten**
Device for conveying flat products
Dispositif pour le transport de produits plats

(30) Priorität: 17.10.1995 CH 294295
(43) Veröffentlichungstag der Anmeldung: 23.04.1997
(73) Patentinhaber: SIEMENS AKTIENGESELLSCHAFT, 80333 München (DE)
(72) Erfinder: Boller, Manfred, 79801 Hohentengen (DE); Maier, Wilhelm, 5430 Wettingen (CH)
(74) Vertreter: Fischer, Michael, Dr.

(56) Entgegenhaltungen:
- EP-A- 0 638 501
- US-A- 3 915 293

## Beschreibung

Die Erfindung betrifft eine Einrichtung für den Transport von flachen Produkten nach dem Oberbegriff des Patentanspruchs 1.

Solche Einrichtungen werden auch als Verteilförderer bei der Post oder bei Warenlagern verwendet, wo die einer Sammelstelle zufliessenden Produkte auf entfernt liegende Stellen zu verteilen sind.

Dabei weisen diese flachen Produkte nicht zuletzt aufgrund ihres unterschiedlichen Inhalts u.a. ungleichmässige äussere Formen und Steifigkeiten auf, die hohe Anforderungen an eine maschinelle Verarbeitung stellen.

Einrichtungen der Eingangs beschriebenen Art werden beispielsweise in Postämtern zum Sortieren von Versandtaschen nach ihren Versandadressen eingesetzt.

Hierzu werden die Versandtaschen nach Erfassen der Versandadresse einem Beschicker zugeführt, der die Versandtaschen den Transportbehältern übergibt, welche einer bestimmten Abgabestelle gesteuert zugeordnet sind.

Die Schrift US - A - 3'915'293 offenbart eine Einrichtung der eingangs genannten Art für den Transport von flachen Produkten. Die dort vorgeschlagene indirekte Beschickungsweise der Produkte über einen durch ein Zwischenförderorgan gebildeten Warteraum ist durch die Entstehung unproduktiver Verarbeitungszeiten beim Briefversand nicht akzeptabel.

Die EP - A - 0 638 501 offenbart eine gattungsgleiche Einrichtung für den Weitertransport von einzeln zugeführten flachen Produkten, bei der die Transportbehälter eine nach oben gerichtete Eintrittsöffnung für die von einem Beschicker geförderten Produkte aufweisen.

Die Praxis hat gezeigt, dass durch seitliche Öffnungen der Transportbehälter und den führungslosen Zwischenraum oberhalb der Transportbehälter eine zuverlässige Beschickung nicht gewährleistbar ist, wobei die unterschiedlichen Eigenschaften der geförderten Produkte und die relativ hohe Fördergeschwindigkeit sich weiter negativ auf die Zuverlässigkeit solcher Einrichtungen auswirken.

Aufgabe der Erfindung ist es deshalb, eine Einrichtung der eingangs genannten Art von hoher Förderleistung zu schaffen, mit welcher die Produkte auf dem Beschickungsweg die Transportbehälter lagerichtig erreichen.

Diese Aufgabe wird durch die im Patentanspruch 1 angegebenen Massnahmen gelöst.

Durch diese konstruktive Massnahme wird es möglich sein, eine hohe Förderleistung zu erzielen.

Vorteilhaft ist es, wenn die Führungsorgane sich in Bewegungsrichtung der Produkte trichterartig verengend ausgebildet sind, sodass durch die anfänglich weite Führung die Produkte die Führungsorgane sicher erreichen und auf dem anschliessenden Weg auf eine schmale Flugbahn versetzt werden können.

Zweckmässig erweist es sich, wenn die Führungsorgane nach den regelmässigen Abständen der sich folgenden Transportbehälter an dem Zugorgan befestigt und taktgleich mit den Transportbehältern angetrieben sind, wodurch keine spezielle Abstimmung zur Übereinstimmung der Führungsorgane und Transportbehälter an der Übergabestelle erforderlich wird.

Unterschiedliche Abstände verlangen differenzierte Geschwindigkeiten und eine Abstimmung der Führungsorgane und Transportbehälter an der Übergabestelle.

Durch eine zur Förderrichtung der Fördervorrichtung entgegengesetzt geneigte Lage der Transportbehälter, kann die Übergabestrecke an der Übergabestelle optimiert bzw. verlängert werden.

Vorzugsweise ist das Zugmittel, an dem die Transportbehälter befestigt sind, durch seitlich beabstandete Förderketten gebildet, die um Umlenkrollen endlos umlaufen.

Transportketten eignen sich besonders zur Befestigung der Führungsorgane durch ihre Seitenwände an den Laufachsen der Kettenglieder.

Eine weitere Verbesserung der Betriebssicherheit und eine Vereinfachung gegenüber den bekannten Transportbehältern kann dadurch erzielt werden, indem die Transportbehälter allseits geschlossen ausgebildet sind und an der Eintrittsöffnung einen klappen- oder schieberartigen Deckel aufweisen.

Zur Sicherstellung eines weitgehend stufenlosen Übergangs zwischen Führungsorganen und Transportbehältern im Übergabebereich ist es günstig, wenn das stromabwärts liegende Ende der Rutsche während der Beschickung an der in Förderrichtung rückwärtigen Innenwand des Transportbehälters wenigstens annähernd ansteht.

Zur Verbesserung der Stabilisierung der Führungsorgane im Übergabebereich der Produkte kann eine über diesem Bereich sich erstreckende seitliche Transportkettenführung vorgesehen sein.

Anschliessend wird die Erfindung unter Bezugnahme auf die Zeichnung, auf die bezüglich aller in der Beschreibung nicht näher erwähnten Einzelheiten verwiesen wird, anhand eines Ausführungsbeispiels erläutert. In der Zeichnung zeigen:
- Fig. 1: eine Seitenansicht der erfindungsgemässen Einrichtung,
- Fig. 2: eine ausschnittweise Seitenansicht der Führungsanordnung im Bereich eines Führungsorgans,
- Fig. 3: eine Seitenansicht gemäss Fig. 2,
- Fig. 4: eine Draufsicht auf Fig. 2
- Fig. 5: eine Seitenansicht eines geschlossenen Transportbehälters in der Transportlage,
- Fig. 6: eine Seitenansicht eines offenen Transportbehälters in der Entleerungslage und
- Fig. 7: eine Ansicht des offenen Transportbehälters in Förderrichtung.

Fig. 1 zeigt eine Fördervorrichtung 1, die an einem aus endlos umlaufenden Förderketten 2 gebildeten Zugmittel befestigte Transportbehälter 3 aufweist. Diese ist an ihrem, einem Beschicker 4 zugewendeten oberen Ende mit einer Eintrittsöffnung 5 versehen, durch die ein flaches Produkt 6 aus dem Beschicker 4 in den Transportbehälter 3 gefördert wird bzw. fällt. Bei den Produkten 6 handelt es sich um Versandtaschen, Pakete, Druckereiprodukte oder Werkstücke, die von einer Sammelstelle an verschiedene, entfernt liegende Orte, Lager- oder Arbeitsplätze verteilt oder zu anderen Sammelstellen transportiert werden. Die Transportbehälter 3, die in regelmässigen Abständen an dem Zugmittel befestigt sind, weisen eine entgegen der Förderrichtung F der Fördervorrichtung 1 (nach hinten) geneigte Lage auf, damit trotz der gedrängten Anordnungsweise die Länge der Beschickungsstrecke eines Transportbehälters in Förderrichtung F optimiert werden kann.
Ein vorgeschlagener Beschicker 4, der die ankommenden Produkte 6 im Takt der Fördervorrichtung 1 an diese weitergibt, besteht aus einem in flächigem Reibschluss an der einen Hauptfläche der Produkte 6 angreifenden Linearförderer 7 zum Übergeben der Produkte 6 an die Transportbehälter 3 und einem um eine senkrecht zur Förderrichtung des Linearförderers 7 gerichtete Achse angetriebenen Förderrotor 8, der sich beim Übergeben mit einem Abrollbereich seiner Umfangsfläche reibschlüssig auf der anderen Hauptfläche eines Produktes 6 abrollt. Der Antrieb des Beschickers 4 erfolgt durch einen Motor 9, der durch ein Getriebe 10 mit einem als Linearförderer 7 ausgebildeteten Förderband und dem Förderrotor 8 verbunden ist. Eine Vorspanneinrichtung 11 sorgt für den richtigen Anpressdruck des Förderrotors 8 Produkt 6.

Zur Meidung eines führungslosen Förderweges zwischen dem Beschicker 4 und der Fördervorrichtung 1 resp. einem Transportbehälter 3 sieht die vorliegende Einrichtung eine Führungsanordnung 12 vor, die den Förderweg der Produkte 6 seitlich begrenzt. Diese Führungsanordnung 12 besteht aus einem oberhalb der Transportbehälter 3 gleichsinnig zur Förderrichtung F der Fördervorrichtung umlaufend angetriebenen Zugorgan 13, gebildet aus zwei parallelen Transportketten 14, an denen im Abstand der an dem Zugmittel der Fördervorrichtung 1 befestigten Transportbehälter 3 einzelne Führungsorgane 15 angeordnet sind, die die Flugbahn resp. den Förderweg eines Produktes 6 durchsetzen. Förderketten 2 und Transportketten 14 weisen jeweils parallele Trumme auf, die in einem Abschnitt eine Übergabestrecke bilden. Da die Abstände der Transportbehälter 3 und der Führungsorgane 15 an der Transportkette 14 gleich gross sind, bewegen sie sich mit gleicher Geschwindigkeit bzw. gemeinsam.
Die Führungsorgane 15 sind trichterförmig ausgebildet und nach der Flugbahn eines Produktes 6 ausgerichtet, d.h. die Zutrittsöffnung 16 weist gegenüber der Eintrittsöffnung 5 der Transportbehälter 3 in Förderrichtung F betrachtet eine Erweiterung auf, die das Erfassen der Produkte 6 erleichtert und durch die anschliessende Verjüngung die Flugbahn eines Produktes 6 präzisiert.
Im vorliegenden Fall, wo die Eintrittsöffnung 5 der Transportbehälter 3 mit einem klappenartigen Deckel 17 versehen sind, der im offenen Zustand einen Führungsanteil bildet, ist das Führungsorgan 15 am stromabwärts gerichteten Ende mit einer als Rutsche ausgebildeten Leitfläche 18 versehen. Die teilweise aufgelöste Trichterform des Führungsorgans 15 wird aufgrund der Deckelöffnung in diesem Bereich durch den Deckel 17 annähernd wiederhergestellt.
Ein Schiebedeckel würde diese Vorkehrungen umgehbar machen. Die Lage der Leitfläche 18 ist an dem Führungsorgan 15 so gewählt, dass das stromabwärts liegende Ende der Rutsche während der Beschickung an der in Förderrichtung F rückwärtigen Innenwand 19 des Transportbehälters 3 etwa ansteht, jedenfalls keinen störenden Absatz bildet oder die Eintrittsöffnung 5 des Transportbehälters 3 nachteilig verkleinert.

Die Fig. 2 bis 4 weisen auf die Ausbildung eines Führungsorgans 15 und dessen Befestigung an dem aus den beiden Transportketten 14 gebildeten Zugorgan 13 hin.
Fig. 2 zeigt das trichterförmige Führungsorgan 15 in der Beschickungslage. Es ist jeweils durch eine Verbindungsstange 20 in der einen Schwenkachse 21 und in der anderen Schwenkachse 22 eines Kettengliedes 23 befestigt, so dass die Transportketten 14 keine Einschränkung bezüglich Beweglichkeit ihrer Kettenglieder erfahren. Zur Verstärkung der Verbindung mit der Transportkette 14 ist jeweils eine an den Seitenwänden 24 des Führungsorgans 15 befestigte Leiste 25 vorgesehen.

Die Fig. 5 bis 7 veranschaulichen die Ausbildung eines Transportbehälters 3 in der Entleerungslage. Fig. 5 zeigt den noch geschlossenen Transportbehälter 3 der seine Lage gegenüber der Beschickungsposition um etwa 180° geändert hat. Das Produkt 6 befindet sich jetzt in Deckelnähe und verlässt den Transportbehälter 3 sobald der Deckel 17 geöffnet wird (siehe Fig. 6). In geschlossenem Zustand des Transportbehälters 3 wird der Deckel 17 durch eine Verriegelungsvorrichtung 26 festgehalten, deren Riegel 27 zur richtigen Zeit durch eine Er.triegelungsvorrichtung 28 gemäss Fig. 7 aus der Arretierung gehoben wird. Das Schwenken des Deckels 17 zum Öffnen eines Transportbehälters 3 erfolgt durch eine Drehfeder (nicht gezeichnet).
Gegen die Kraft der Drehfeder wird der Deckel 17 wieder geschlossen.

### Bezugszeichenliste

- 1: Fördervorrichtung
- 2: Förderkette
- 3: Transportbehälter
- 4: Beschicker
- 5: Eintrittsöffnung
- 6: Produkt
- 7: Linearförder
- 8: Förderrotor
- 9: Motor
- 10: Getriebe
- 11: Vorspanneinrichtung
- 12: Führungsanordnung
- 13: Zugorgan
- 14: Transportkette
- 15: Führungsorgan
- 16: Zutrittsöffnung
- 17: klappenartiger Deckel
- 18: Leitfläche
- 19: rückwärtige Innenwand
- 20: Verbindungsstange
- 21: erste Schwenkachse
- 22: zweite Schwenkachse
- 23: Kettenglied
- 24: Seitenwand
- 25: Leiste
- 26: Verriegelungsvorrichtung
- 27: Riegel
- 28: Entriegelungsvorrichtung
- F: Förderrichtung
- R: Umlaufrichtung des die Führungsanordnung 12 enthaltenden Zugorgans 13

## Patentansprüche

1. Einrichtung für den Transport von flachen Produkten (6), die jeweils durch einen Beschicker (4) den an einem angetriebenen Zugmittel (13, 14) einer Fördervorrichtung (1) befestigten, eine dem darüber angeordneten einen Linearförderer (7) aufweisenden Beschicker (4) zugewendete Eintrittsöffnung (5) aufweisenden Transportbehältern (3) zugeführt werden,
**dadurch gekennzeichnet,**
**dass** die Produkte (6) mittels des Linearförderers (7) in Richtung der Transportbehälter (3) bewegt werden und dass oberhalb der Fördervorrichtung (1) eine gleichsinnig zur Förderrichtung (F) und etwa parallel zu den Eintrittsöffnungen (5) der Transportbehälter (3) verlaufende, die Flugbahn der Produkte (6) durchsetzende, aus mehreren an einem endlos umlaufenden Zugorgan (13) befestigten Führungsorganen (15) gebildete Führungsanordnung (12) vorgesehen ist.

2. Einrichtung nach Anspruch 1,
**dadurch gekennzeichnet,**
**dass** die Führungsorgane (15) sich in Bewegungsrichtung der Produkte (6) trichterförmig verengend ausgebildet sind.

3. Einrichtung nach Anspruch 1 oder 2,
**dadurch gekennzeichnet,**
**dass** die Führungsorgane (15) nach den regelmässigen Abständen der sich folgenden Transportbehälter (3) an dem Zugorgan (13) befestigt und taktgleich mit den Transportbehälern (3) angetrieben sind.

4. Einrichtung nach Anspruch 3,
**dadurch gekennzeichnet,**
**dass** die Transportbehälter(3) eine der Förderrichtung der Fördervorrichtung (1) entgegengesetzt geneigte Lage aufweisen.

5. Einrichtung nach Anspruch 4,
**dadurch gekennzeichnet,**
**dass** die Führungsorgane (15) am stromabwärts liegenden Ende mit einer als Rutsche ausgebildeten Leitfläche (18) versehen sind.

6. Einrichtung nach einem der Ansprüche 1 bis 5
**dadurch gekennzeichnet,**
**dass** das Zugorgan (13) durch seitlich beabstandete Transportketten (14) gebildet ist.

7. Einrichtung nach Anspruch 6,
**dadurch gekennzeichnet,**
**dass** die zwischen den Transportketten (14) angeordneten Führungsorgane (15) durch seitliche Wände (24) mit den Laufachsen der Kettenglieder (23) verbunden sind.

8. Einrichtung nach einem der Ansprüche 1 bis 7,
**dadurch gekennzeichnet,**
**dass** die Transportbehälter (3) allseits geschlossen ausgebildet sind und an der Einstrittsöffnung (5) einen klappen- oder schieberartigen Deckel (17) aufweisen.

9. Einrichtung nach einem der Ansprüche 5 bis 8,
**dadurch gekennzeichnet,**
**dass** das stromabwärts liegende Ende der Rutsche während der Beschickung an der in Förderrichtung rückwärtigen Innenwand (19) des Transportbehälters (3) wenigstens annähernd ansteht.

10. Einrichtung nach Anspruch 8, bei der der Transportbehälter (3) einen klappenartigen Deckel (17) aufweist,
**dadurch gekennzeichnet,**
**dass** der Deckel (17) durch Federkraft in die Offenstellung versetzt und durch eine Steuerkurve geschlossen wird.

11. Einrichtung nach einem der Ansprüche 1 bis 10,
**dadurch gekennzeichnet,**
**dass** die Führungsanordnung (12) wenigstens im Beschickungsbereich eine seitliche Transportkettenführung (28) aufweist.

## Claims

1. Device for transporting flat products (6) which are each delivered by means of a loader (4) to the transport containers (3) which are attached to a driven traction medium (13, 14) of a conveyor device (1) and which have an entry opening (5) facing the linear conveyor (7) located above it which has a loader (4), **characterised in that** the products (6) are moved by means of a linear conveyor (7) in the direction of the transport containers (3) and that a guide arrangement (12) which is formed from a number of guide elements (15) attached to a continuously rotating traction element (13), which runs in the same direction as the conveyor direction (F) and approximately parallel to the entry openings (5) of the transport containers (3), and which implements the trajectory of the products (6), is provided above the conveyor device (1).

2. Device according to Claim 1, **characterised in that** the guide elements (15) take the form of a funnel shape which narrows in the direction of motion of the products (6).

3. Device according to Claim 1 or 2, **characterised in that** the guide elements (15) are attached to the traction element (13) in accordance with the regular spacings of the following transport containers (3) and are driven in synchronism with the transport containers (3).

4. Device according to Claim 3, **characterised in that** the transport containers (3) have a position inclined in the opposite direction to the conveyor direction of the conveyor device (1).

5. Device according to Claim 4, **characterised in that** the guide elements (15) are provided with a deflector surface (18) taking the form of a slide at the downstream end.

6. Device according to Claims 1 to 5, **characterised in that** the traction element (13) is formed by means of laterally spaced transport chains (14).

7. Device according to Claim 6, **characterised in that** the guide elements (15) located between the transport chains (14) are connected by means of sidewalls (24) to the idler axles of the chain links (23).

8. Device according to one of Claims 1 to 7, **characterised in that** the transport containers (3) have a form which is closed on all sides and have a flap-type or slider-type cover (17) on the entry opening (5).

9. Device according to one of Claims 5 to 8, **characterised in that** the downstream end of the slide is at least positioned not far from the rear internal wall (19) of the transport container (3) in the conveyor direction during the dispatching process.

10. Device according to Claim 8, where the transport container (3) has a flap-type cover (17), **characterised in that** the cover (17) is placed into the open position by means of spring tension and is closed by means of a cam.

11. Device according to one of Claims 1 to 10, **characterised in that** the guide arrangement (12) has a lateral transport chain guide (28) at least in the dispatching area.

## Revendications

1. Dispositif pour le transport de produits (6) plats qui sont envoyés respectivement par un serveur (4) aux bacs (3) de transport, qui sont fixés à un moyen (13, 14) de traction entraîné d'un dispositif (1) convoyeur et qui comportent une ouverture (5) d'entrée tournée vers le chargeur (4) monté au-dessus et comportant un convoyeur (7) linéaire, **caractérisé en ce que** les produits (6) sont déplacés au moyen du convoyeur (7) linéaire en direction des bacs (3) de transport et **en ce qu'**il est prévu au-dessus du dispositif (1) de transport un dispositif (12) de guidage s'étendant dans le même sens que la direction (F) de convoyage et à peu près parallèlement aux ouvertures (5) d'entrée des bacs (3) de transport, traversant la trajectoire des produits (6) et formé de plusieurs organes (15) de guidage fixés à un organe (13) de traction circulant sans fin.

2. Dispositif suivant la revendication 1, **caractérisé en ce que** les organes (15) de guidage sont réalisés avec rétrécissement en entonnoir dans la direction de déplacement des produits (6).

3. Dispositif suivant la revendication 1 ou 2, **caractérisé en ce que** les organes (15) de guidage sont fixés à l'organe (13) de traction en aval des intervalles réguliers des bacs (3) de transport qui se suivent et sont entraînés à la même cadence que les bacs (3) de transport.

4. Dispositif suivant la revendication 3, **caractérisé en ce que** les bacs (3) de transport ont une position inclinée en sens opposé à la direction de convoyage du dispositif (1) convoyeur.

5. Dispositif suivant la revendication 4, **caractérisé en ce que** les organes (15) de guidage sont munis à l'extrémité se trouvant en aval d'une surface (18) de glissement réalisée en glissière.

6. Dispositif suivant l'une des revendications 1 à 5, **caractérisé en ce que** l'organe (13) de traction est formé par des chaînes (14) de transport séparées latéralement par un intervalle.

7. Dispositif suivant la revendication 6, **caractérisé en ce que** les organes (15) de guidage montés entre les chaînes (14) de transport sont reliés par des parois (24) latérales aux axes porteurs des éléments (23) de chaînes.

8. Dispositif suivant l'une des revendications 1 à 7, **caractérisé en ce que** les bacs (3) de transport sont réalisés de manière à être fermés de tous les côtés et comportent à l'ouverture (5) d'entrée un couvercle du genre à volet ou à coulissement.

9. Dispositif suivant l'une des revendications 5 à 8, **caractérisé en ce que** l'extrémité en aval de la glissière s'applique pendant le chargement au moins à peu près à la paroi (19) intérieure arrière dans la direction de convoyage du bac (3) de transport.

10. Dispositif suivant la revendication 8, dans lequel le bac (3) de transport comporte un couvercle (17) du genre à volet, **caractérisé en ce que** le couvercle (17) est mis en la position ouverte par force élastique et fermée par une came de commande.

11. Dispositif suivant l'une des revendications 1 à 10, **caractérisé en ce que** le dispositif (12) de guidage comporte au moins dans la zone de chargement un guidage (28) latéral de chaînes de transport.
